# EUROPÄISCHE PATENTSCHRIFT

(11) **EP 2 705 246 B1**
(45) Veröffentlichungstag und Bekanntmachung des Hinweises auf die Patenterteilung: **14.01.2015**
(21) Anmeldenummer: 12711376.9
(22) Anmeldetag: 15.03.2012
(51) Int. Cl.: F02M 55/02, F02M 69/46

(54) **BRENNSTOFFVERTEILER**
FUEL DISTRIBUTOR
DISTRIBUTEUR DE CARBURANT

(30) Priorität: 02.05.2011 DE 102011075052
(43) Veröffentlichungstag der Anmeldung: 12.03.2014
(73) Patentinhaber: Robert Bosch GmbH, 70442 Stuttgart (DE)
(72) Erfinder: FEIGL, Markus, 71706 Markgroeningen (DE); UHRIG, Holger, 96117 Memmelsdorf (DE); SCHNEIDER, Helmut, 72631 Aichtal (DE); HAUTMANN, Nikolaus, 71254 Ditzingen (DE); UHLENBROCK, Dietmar, 70439 Stuttgart (DE); GOEHNER, Martin, 71665 Vaihingen (DE)
(86) Internationale Anmeldenummer: PCT/EP2012/054513
(87) Internationale Veröffentlichungsnummer: WO 2012/150072

(56) Entgegenhaltungen:
- EP-A1- 0 491 582
- DE-A1- 19 522 067
- DE-A1- 19 756 102
- FR-A1- 2 450 357
- US-B1- 6 178 950
- "AUTOMOBILE NOUVELLE RAMPE D'INJECTION. \AUTOMOBILE NEW FUEL MANIFOLD", COMPOSITES.PLASTIQUES RENFORCES FIBRES DE VERRE TEXTILE, CENTRE DOC. VERRE TEXTILE PLAS RE. PARIS, FR, Bd. 33, Nr. 2, 1. März 1993 (1993-03-01), Seite 110, XP000362628, ISSN: 0754-0876

## Beschreibung

### Stand der Technik

Die Erfindung betrifft einen Brennstoffverteiler, der insbesondere für Brennstoffeinspritzanlagen von gemischverdichtenden, fremdgezündeten Brennkraftmaschinen dient. Speziell betrifft die Erfindung das Gebiet der als Mitteldrucksysteme ausgestalteten Brennstoffeinspritzanlagen.

Bei Brennstoffeinspritzanlagen von Kraftfahrzeugen ist es denkbar, dass eine Brennstoffverteilerleiste zum Einsatz kommt, die für Hochdruckanwendungen aus Stahl oder Aluminium ausgebildet ist. Hierdurch kann eine Druckfestigkeit für Drücke von beispielsweise 20 MPa (200 bar) erreicht werden. Solch ein Hochdruckrail aus Stahl kann als Lötrail hergestellt werden. Hierbei dient ein Stahlrohr als Basis, an das die einzelnen Komponenten, wie z.B. Verschlusskappen, Anschraubhalter, ein Hochdruckanschluss und Schnittstellen zum Einspritzventil, sogenannte Tassen, angelötet werden. Diese Ausgestaltung ist allerdings mit hohen Herstellungskosten verbunden. Speziell muss ein gezogenes Rohr auf Maß abgelängt werden. Ferner müssen die Enden bearbeitet und entsprechende Abgänge gebohrt werden. Ferner müssen die Tassen und Halter aus nachbearbeiteten Stahlgussteilen, kleinen Montagebaugruppen oder als Tiefziehteile hergestellt werden. Die Anschlusskappen können als Dreh- oder Tiefziehteile ausgestaltet werden, während die Anschlüsse als Drehteile ausgestaltet werden können. Vor dem abschließenden Lötprozess müssen die einzelnen Anbauteile fixiert werden. In der Summe ergibt sich somit ein äußerst kostenintensiver Herstellungsprozess mit vielen Arbeitsschritten.

Ferner können Brennstoffverteilerleisten für Niederdruckanwendungen bei 0,3 MPa (3 bar) bis 0,5 MPa (5 bar) für diesbezügliche Anwendungen zum Einsatz kommen. Der Anwendungsbereich solcher Brennstoffverteilerleisten für Niederdruckanwendungen ist allerdings auf diesen Niederdruckbereich begrenzt.

Aus der DE 197 56 102 A1 ist bereits eine Montagevorrichtung zum Montieren von Brennstoffeinspritzventilen zum direkten Einspritzen von Brennstoff in einen Brennraum einer Brennkraftmaschine und einer Brennstoff-Verteilerleitung an einem Zylinderkopf der Brennkraftmaschine bekannt. Die Montagevorrichtung umfasst Federelemente, die sich jeweils zwischen jeweils einer jedem Brennstoffeinspritzventil zugeordneten Federaufnahme der Brennstoff-Verteilerleitung und einer Federaufnahme des zugeordneten Brennstoffeinspritzventils erstrecken. Ferner umfasst die Montagevorrichtung einen sämtlichen Brennstoffeinspritzventilen gemeinsamen Montagebügel, der sich von einer Montagebügelaufnahme der Brennstoff-Verteilerleitung bis zur Montagebügelaufnahme der Brennstoffeinspritzventile erstreckt. Die Federelemente verspannen die Brennstoff-Verteilerleitung und die Brennstoffeinspritzventile so gegeneinander, dass die BrennstoffVerteilerleitung und die Brennstoffeinspritzventile in ihren zugeordneten Montagebügelaufnahmen in kraftschlüssiger Anlage gehalten sind und der Montagebügel nach Komprimieren der Federelemente lösbar und entfernbar ist.

### Offenbarung der Erfindung

Der erfindungsgemäße Brennstoffverteiler mit den Merkmalendes Anspruchs 1 hat den Vorteil, dass ein Brennstoffverteiler mit vergleichsweise niedrigen Herstellungskosten geschaffen werden kann, der insbesondere für einen Mitteldruck geeignet sein kann.

Durch die in den Unteransprüchen aufgeführten Maßnahmen sind vorteilhafte Weiterbildungen des im Anspruch 1 angegebenen Brennstoffverteilers möglich.

Der Brennstoffverteiler kann besonders günstig ausgestaltet werden, indem die einzelnen Bauteile, insbesondere die Ventiltassen, mit einer vorteilhaften Verbindungstechnik an einem kostengünstig herzustellenden Verteilerstück angebracht werden. Hierdurch kann der Brennstoffverteiler kostengünstig hergestellt werden und gleichzeitig die gewünschte Festigkeit und Druckbeständigkeit erzielen. Die sichere Verbindung der aneinander gefügten Einzelteile unter Betriebsbedingungen und die Befestigung des Brennstoffverteilers an einen Motorblock oder dergleichen kann hierbei über das Spannteil erfolgen. Das Spannteil kann hierbei in vorteilhafter Weise als Stanz- und Biegeteil ausgebildet sein. Ferner kann das Spannteil in vorteilhafter Weise als Spannblech ausgestaltet sein. Solch ein Spannblech sichert über die Vorspannung aus der elastischen Verformung der Geometrie die sichere Verbindung der montierten Einzelteile. Hierbei kann eine einfache Montagetechnik zum Einsatz kommen, bei der die Einzelteile an dem Verteilerstück angeordnet werden und dann über das Spannteil an dem Verteilerstück fixiert werden.

In vorteilhafter Weise ist das Verteilerstück aus zumindest einem Kunststoff gebildet. Ferner ist es vorteilhaft, dass die Ventiltassen aus zumindest einem Kunststoff und gegebenenfalls als Spritzgussteil gebildet sind. Speziell kann das Verteilerstück als rohrförmiges Verteilerstück, das heißt als Verteilerrohr, ausgestaltet sein. Solch ein rohrförmiges Verteilerstück kann beispielsweise als im Extrudierverfahren hergestelltes dickwandiges Kunststoffrohr ausgestaltet sein. Um eine ausreichende Druckfestigkeit zu erzielen, sind hierbei vorzugsweise mehrere Gewebelagen mit unterschiedlichen Wickelwinkeln eingearbeitet. Dieses dickwandige Kunststoffrohr wird auf die gewünschte Länge abgelenkt und mit Aufnahmebohrungen für die Ventiltassen versehen. Somit kann das Verteilerstück besonders kostengünstig hergestellt werden und in einfacher Weise an den jeweiligen Anwendungsfall, insbesondere den gewünschten Druckbereich, angepasst werden.

Das Spannteil kann in vorteilhafter Weise aus einem unlegiertem Stahlblech gebildet sein. Als Korrosionsschutz ist hierbei gegebenenfalls eine Oberflächenbeschichtung des Stahlblechs möglich. Somit kann das Spannteil besonders kostengünstig hergestellt werden. Das Spannteil sichert dann die gefügten Montageteile bei Betriebsdruck und ermöglicht die Befestigung des Brennstoffverteilers am Motorblock oder dergleichen.

Vorteilhaft ist es auch, dass die Ventiltassen jeweils einen Hohldorn aufweisen, der in eine für die jeweilige Ventiltasse vorgesehene Bohrung des Verteilerstücks eingefügt ist. Hierbei ist es ferner vorteilhaft, dass für jede Ventiltasse ein Dichtring vorgesehen ist, der an einer Außenseite des Verteilerstücks anliegt und den Hohldorn der jeweiligen Ventiltasse umschließt, und dass auf Grund der Vorspannung des Spannteils der Dichtring zwischen der Außenseite des Verteilerstücks und der jeweiligen Ventiltasse mit einer Vorspannung beaufschlagt ist. Die Vorspannung des Dichtrings ist hierbei nicht notwendigerweise gleich der Vorspannung, die das Spannteil auf die Ventiltasse ausübt. Insbesondere kann an der Ventiltasse eine ringförmige Aufnahmenut vorgesehen sein, in die der Dichtring zumindest teilweise eingesetzt ist, um ein Zusammenpressen des Dichtrings und somit die Vorspannung des Dichtrings zu begrenzen. Hierdurch wird zum einen eine definierte Vorspannung des Dichtrings ermöglicht, so dass eine Überbeanspruchung vermieden ist und die Dichtwirkung über die Lebensdauer aufrechterhalten werden kann. Außerdem kann die Vorspannung des Spannteils anfangs, das heißt bei der Montage, dann auch entsprechend groß vorgegeben sein, so dass selbst bei im Laufe der Zeit nachlassender Vorspannung des Spannteils die für den Dichtring erforderliche Vorspannung weiterhin gewährleistet ist. Somit kann die Dichtwirkung zwischen den einzelnen Ventiltassen und dem Verteilerstück so groß gewählt werden, dass der erforderliche Betriebsdruck zuverlässig erreicht werden kann. Eine entsprechende Ausgestaltung, insbesondere bezüglich des Hohldorns und/oder des Dichtrings, kann auch bei anderen Anbauteilen, insbesondere einem Abschlussstopfen und einem Anschlussstück, zum Einsatz kommen.

Vorteilhaft ist es, dass die Ventiltassen jeweils einen Kanal aufweisen, der sich von dem jeweiligen Hohldorn zu einer Ventilaufnahme erstreckt und dass der Kanal zumindest näherungsweise um 90° abgewinkelt ist. Hierdurch ergibt sich eine platzsparende Ausgestaltung, bei der insbesondere ein Abstand zwischen dem Verteilerstück und einem Motorblock optimiert werden kann.

Vorteilhaft ist es auch, dass ein Abschlussstopfen vorgesehen ist, der ein rohrförmig ausgestaltetes Verteilerstück an einem Ende verschließt, und dass das Spannteil den Abschlussstopfen gegen das rohrförmige Verteilerstück mit einer Vorspannung beaufschlagt. Somit kann der Abschlussstopfen ebenfalls über das Spannteil an dem Verteilerstück fixiert werden. Ferner kann auch die erforderliche Dichtwirkung über das Spannteil gewährleistet werden. Der Abschlussstopfen kann hierbei in entsprechender Weise über einen Dichtring, der zwischen dem Abschlussstopfen und dem rohrförmigen Verteilerstück angeordnet ist, abgedichtet werden. Entsprechend ist es vorteilhaft, dass ein Anschlussstück vorgesehen ist, das an einem Ende des rohrförmigen Verteilerstücks angeordnet ist, und dass das Spannteil das Anschlussstück gegen das rohrförmige Verteilerstück mit einer Vorspannung beaufschlagt. Hierdurch kann auch das Anschlussstück über das Spannteil an dem rohrförmigen Verteilerstück fixiert werden. Über die Vorspannung des Spannteils wird hierbei die gewünschte Dichtwirkung erzielt. Hierbei kann ebenfalls ein Dichtring vorgesehen sein.

### Kurze Beschreibung der Zeichnungen

Bevorzugte Ausführungsbeispiele der Erfindung sind in der nachfolgenden Beschreibung unter Bezugnahme auf die beigefügten Zeichnungen, in denen sich entsprechende Elemente mit übereinstimmenden Bezugzeichen versehen sind, näher erläutert. Es zeigt:
Fig. 1 einen Brennstoffverteiler in einer schematischen, auszugsweisen Schnittdarstellung entsprechend einem Ausführungsbeispiel der Erfindung;
Fig. 2 den in Fig. 1 dargestellten Brennstoffverteiler in einer schematischen Schnittdarstellung entlang der mit II bezeichneten Schnittlinie und
Fig. 3 den in Fig. 1 dargestellten Brennstoffverteiler in einer schematischen, auszugsweisen Schnittdarstellung aus der mit III bezeichneten Blickrichtung.

### Ausführungsformen der Erfindung

Fig. 1 zeigt ein Ausführungsbeispiel eines Brennstoffverteilers 1 der Erfindung in einer schematischen, auszugsweisen Schnittdarstellung. Der Brennstoffverteiler 1 kann insbesondere in Form einer Brennstoffverteilerleiste 1 ausgestaltet sein. Der Brennstoffverteiler 1 eignet sich besonders für Brennstoffeinspritzanlagen von gemischverdichtenden, fremdgezündeten Brennkraftmaschinen. Speziell eignet sich der Brennstoffverteiler 1 hierbei für ein Mitteldrucksystem. Der Mitteldruck für solch ein Mitteldrucksystem kann hierbei im Bereich von 3 MPa bis 10 MPa beziehungsweise 30 bar bis 100 bar liegen. Insbesondere kann der Mitteldruck im Bereich von 5 MPa bis 7 MPa beziehungsweise 50 bar bis 70 bar liegen. Der erfindungsgemäße Brennstoffverteiler 1 eignet sich allerdings auch für andere Anwendungsfälle.

Der Brennstoffverteiler 1 ist mehrstückig ausgestaltet. Hierbei weist der Brennstoffverteiler 1 ein rohrförmiges Verteilerstück 2 und mehrere an dem Verteilerstück 2 angeordnete Ventiltassen 3, 4, 5, 6 auf. In diesem Ausführungsbeispiel sind vier Ventiltassen 3 bis 6 vorgesehen. Je nach Anwendungsfall können hierbei allgemein zwei oder mehr solcher Ventiltassen 3 bis 6 vorgesehen sein. Durch die mehrstückige Ausgestaltung des Brennstoffverteilers 1 ist hierbei ein modularer Aufbau möglich, so dass unter anderem eine Vielzahl von Ventiltassen hergestellt werden kann und die jeweils erforderliche Anzahl an solchen Ventiltassen bei der Montage des jeweiligen Brennstoffverteilers 1 zum Einsatz kommt.

Das rohrförmige Verteilerstück 2 des Brennstoffverteilers 1 ist aus einem Kunststoff ausgebildet. Hierbei erfolgt die Herstellung vorzugsweise mittels mehrerer Gewebelagen, die unter unterschiedlichen Wickelwinkeln eingearbeitet werden. Hierdurch kann ein dickwandiges Kunststoffrohr hergestellt werden, aus dem durch Ablängen das rohrförmige Verteilerstück 2 in der gewünschten Länge hergestellt wird. Die Ventiltassen 3 bis 6 sind vorzugsweise als Spritzgussteile aus einem Kunststoff gebildet.

Der Brennstoffverteiler 1 weist außerdem ein Spannteil 10 auf. Das Spannteil 10 ist vorzugsweise aus einem Stahlblech, insbesondere einem unlegierten Stahlblech, gebildet. Hierbei kann das Spannteil 10 als Stanz- und Biegeteil ausgebildet sein. Hierdurch kann das Spannteil 10 kostengünstig als Spannblech 10 ausgebildet werden. Je nach Anwendungsfall kann das Spannteil 10 allerdings auch eine Beschichtung und gegebenenfalls auch eine Kunststoffbeschichtung aufweisen. Das Spannteil 10 ist dann im Wesentlichen als Spannblech 10 ausgebildet.

Die Ausgestaltung des Brennstoffverteilers 1 des Ausführungsbeispiels ist im Folgenden auch unter Bezugnahme auf die Fig. 2 und 3 weiter beschrieben.

Fig. 2 zeigt den in Fig. 1 dargestellten Brennstoffverteiler 1 in einer schematischen Schnittdarstellung entlang der mit II bezeichneten Schnittlinie. Fig. 3 zeigt den in Fig. 1 dargestellten Brennstoffverteiler 1 in einer schematischen, auszugsweisen Schnittdarstellung aus der mit III bezeichneten Blickrichtung. Das Spannteil 10 weist Einschnitte 11, 12 auf, von denen zur Vereinfachung der Darstellung nur die Einschnitte 11, 12 gekennzeichnet sind. Durch die Einschnitte 11, 12 ist es möglich, dass Befestigungsabschnitte 13, von denen nur der Befestigungsabschnitt 13 dargestellt ist, durch Biegen ausgeformt werden. Solch ein Befestigungsabschnitt 13 kann beispielsweise eine Befestigungsbohrung 14 aufweisen, die sich in einer Einbaulage unter dem rohrförmigen Verteilerstück 2 befindet. Hierdurch ist eine Befestigung des Spannteils 10 an einer Brennkraftmaschine oder dergleichen möglich. Außerdem ermöglichen die Einschnitte 11, 12 das Ausformen von Spannwinkeln 15, 16, 17, 18, die die einzelnen Tassen 3 bis 6 von dem Verteilerstück 2 aus betrachtet hintergreifen. Außerdem weist das Spannteil 10 eine gebogene, schalenförmige Aufnahme 19 auf. Die Aufnahme 19 dient zum Aufnehmen des rohrförmigen Verteilerstücks 2 und umgreift dieses an einer Außenfläche 20 des rohrförmigen Verteilerstücks 2.

Bei der Montage wird das Spannteil 10 etwas aufgebogen, so dass die Spannwinkel 15 bis 18 die einzelnen Ventiltassen 3 bis 6 gegen das rohrförmige Verteilerstück 2 mit einer Vorspannung beaufschlagen. Das Spannteil 10 ist dann vorgespannt.

Die Ventiltassen 3 bis 6 weisen jeweils einen Hohldorn 21, 22 auf. Die Hohldorne 21, 22 erstrecken sich durch Bohrungen 23, 24 des rohrförmigen Verteilerstücks 2. Bei der Montage werden die Ventiltassen 3 bis 6 mit ihren Hohldornen 21, 22 in die Bohrungen 23, 24 des Verteilerstücks 2 eingefügt.

Außerdem ist für jede Ventiltasse 3 bis 6 ein Dichtring 25, 26 vorgesehen. Die Dichtringe 25, 26 liegen im montierten Zustand an der Außenfläche (Außenseite) 20 des rohrförmigen Verteilerstücks 2 an. Ferner umschließen die Dichtringe 25, 26 den jeweiligen Hohldorn 21, 22 der Ventiltassen 3 bis 6. Durch die Vorspannung des Spannteils 10 werden die Dichtringe 25, 26 zwischen der Außenseite 20 des Verteilerstücks 2 und der jeweiligen Ventiltasse 3 bis 6 mit einer Vorspannung beaufschlagt. Die Vorspannung, mit der die Dichtringe 25, 26 jeweils beaufschlagt sind, kann hierbei geringer sein, als dies durch die Vorspannung des Spannteils 10 möglich ist. Hierdurch wird eine Überlastung, insbesondere Überpressung, der Dichtringe 25, 26 vermieden. In diesem Ausführungsbeispiel sind hierfür an den Ventiltassen 3 bis 6 ringförmige Aufnahmenuten 27, 28 vorgesehen. In diese ringförmigen Aufnahmenuten 27, 28 der Ventiltassen 5 bis 6 sind die Dichtringe 25, 26 zumindest teilweise eingesetzt. Bei der Montage ergibt sich dann die Vorspannung der Dichtringe 25, 26. Durch die konstruktive Ausgestaltung der Aufnahmenuten 27, 28 ist hierbei die maximale Beanspruchung der Dichtringe 25, 26, das heißt die erzeugte Vorspannung, die auf die Dichtringe 25, 26 wirkt, begrenzt.

Die Ventiltassen 3 bis 6 weisen jeweils einen Kanal 29, 30 auf. Hierbei erstreckt sich der Kanal 29 durch den Hohldorn 21 und ist außerdem zumindest näherungsweise um 90° abgewinkelt. Dadurch ist eine Achse 31 einer Ventilaufnahme 32 der Ventiltasse 5 zumindest näherungsweise parallel zu einer Befestigungsachse 33, die in diesem Ausführungsbeispiel durch die Befestigungsbohrung 14 festgelegt ist. Hierdurch ergibt sich eine kompakte Ausgestaltung. Entsprechend ist auch der Kanal 30 der Ventiltasse 6 um zumindest näherungsweise 90° abgewinkelt.

Der Brennstoffverteiler 1 weist außerdem einen Abschlussstopfen 40 und ein Anschlussstück 41 auf. Der Abschlussstopfen 40 ist an einem Ende 42 des rohrförmigen Verteilerstücks 2 angebracht, während das Anschlussstück 41 an einem von dem Ende 42 abgewandten Ende 43 des rohrförmigen Verteilerstücks 2 angebracht ist. Dadurch kann das rohrförmige Verteilerstück 2 besonders kostengünstig hergestellt werden. Nach dem Ablängen des rohrförmigen Verteilerstücks 2 und einer gegebenenfalls erforderlichen Nachbearbeitung der Enden 42, 43 können nämlich der Abschlussstopfen 40 und das Anschlussstück 41 montiert werden. Zu einem geeigneten Zeitpunkt, vorzugsweise nach dem Ablängen, werden die Bohrungen 23, 24 für die einzelnen Ventiltassen 3 bis 6 angebracht.

Der Abschlussstopfen 40 verschließt das Ende 42 des rohrförmigen Verteilerstücks 2. Hierbei ist zwischen dem Abschlussstopfen 40 und dem Ende 42 des Verteilerstücks 2 ein Dichtring 44 vorgesehen, der die Abdichtung verbessert. Außerdem wird der Abschlussstopfen 40 durch einen Bügel 45 des Spannteils 10 fixiert und gegenüber dem Ende 42 des Verteilerstücks 2 mit einer gewissen Vorspannung beaufschlagt. Außerdem ist auch zwischen dem Anschlussstück 41 und dem Ende 43 des Verteilerstücks 2 ein Dichtring 46 vorgesehen, der die Abdichtung an dem Ende 43 verbessert. Das Anschlussstück 41 wird hierbei über einen Bügel 47 des Spannteils 10 mit einer gewissen Vorspannung gegen das Ende 43 des Verteilerstücks 2 beaufschlagt.

Der Abschlussstopfen 40 ist vorzugsweise als frei fallendes Spritzgussteil 40 ausgestaltet. Die gewählte Anordnung einer Dichtringnut 48, in die der Dichtring 44 eingesetzt ist, beziehungsweise des Dichtrings 44 stellt sicher, dass im Dichtbereich kein Formtrenngrad ist. Zur Gewichtsreduktion und um möglichst gleiche Wandstärken zu erreichen, kann der Abschlussstopfen 40 im Bereich der radialen Führung eine Sackbohrung aufweisen. Der Dichtring 44 ist vorzugsweise als O-Ring 44 ausgeführt.

Das Anschlussstück 41 kann als Automatendrehteil aus korrosionsfestem Metall ausgebildet sein. Hierbei kann ein genormter Hochdruckanschluss gewählt werden. Der Dichtring 46 ist ebenfalls vorzugsweise als O-Ring 46 ausgeführt.

Außerdem können auch die Ventiltassen 3 bis 6 als frei fallende Spritzgussteile 3 bis 6 ausgeführt sein. Im Bereich der als Dichtringnuten 27, 28 dienenden Aufnahmenuten 27, 28 ist vorzugsweise keine Formtrennung vorgesehen. Außerdem sind vorzugsweise einheitliche Wandstärken vorgegeben. Die Dichtringe 25, 26 sind vorzugsweise ebenfalls als O-Ringe 25, 26 ausgeführt.

Die Montage des Brennstoffverteilers 1 kann beispielsweise auf einem Montagerundtisch mit zwei Arbeitsstellungen erfolgen. Während der Montage eines Brennstoffverteilers 1 kann das zuvor montierte rohrförmige Verteilerstück 2 dichtgeprüft werden. Dann werden die Ventiltassen 3 bis 6 mit jeweils einem Dichtring 25, 26 bestückt und in der Montagevorrichtung positioniert. Auch auf den Abschlussstopfen 40 und das Anschlussstück 41 werden die entsprechenden Dichtringe 44, 46 aufgeschoben. Dann werden der Abschlussstopfen 40 und das Anschlussstück 41 in das rohrförmige Verteilerstück 2 geschoben. Dann kann das rohrförmige Verteilerstück 2 auf die als Anschlusszapfen dienenden Hohldorne 21, 22 der Ventiltassen 3 bis 6 geschoben werden. Das Spannteil 10 kann dann in eine Spreizvorrichtung gefügt und im gespreizten Zustand zusammen mit der Spreizvorrichtung über die gefügten Bauteile des Brennstoffverteilers 1 geschoben werden. Dann wird die Spreizvorrichtung abgezogen. Das gefügte Spannteil 10 sichert durch die elastische Verformung seiner Geometrie dann eine sichere Verbindung der einzelnen Bauteile des Brennstoffverteilers 1 auch bei Betriebsdruck, insbesondere einem Mitteldruck.

Die Erfindung ist nicht auf die beschriebenen Ausführungsbeispiele beschränkt.

## Patentansprüche

1. Brennstoffverteiler (1), insbesondere für Brennstoffeinspritzanlagen von gemischverdichtenden, fremdgezündeten Brennkraftmaschinen, mit einem Verteilerstück (2), mehreren an dem Verteilerstück (2) angeordneten Ventiltassen (3 - 6) und einem Spannteil (10), wobei sich das Spannteil (10) an dem Verteilerstück (2) und den Ventiltassen (3 - 6) abstützt und wobei das Spannteil (10) vorgespannt ist und die Ventiltassen (3 - 6) mit der Vorspannung gegen das Verteilerstück (2) beaufschlagt.

2. Brennstoffverteiler nach Anspruch 1,
**dadurch gekennzeichnet,**
**dass** das Verteilerstück (2) aus zumindest einem Kunststoff gebildet ist und/oder dass die Ventiltassen (3 - 6) aus zumindest einem Kunststoff und/oder als Spritzgussteil gebildet sind.

3. Brennstoffverteiler nach Anspruch 1 oder 2,
**dadurch gekennzeichnet,**
**dass** das Spannteil (10) zumindest im Wesentlichen als Spannblech (10) und/oder als Stanz- und Biegeteil (10) ausgebildet ist.

4. Brennstoffverteiler nach Anspruch 3,
**dadurch gekennzeichnet,**
**dass** das Spannteil (10) zumindest im Wesentlichen aus einem unlegiertem Stahlblech (10) gebildet ist.

5. Brennstoffverteiler nach einem der Ansprüche 1 bis 4,
**dadurch gekennzeichnet,**
**dass** die Ventiltassen (3 - 6) jeweils einen Hohldorn (21, 22) aufweisen, der zumindest teilweise in eine für die jeweilige Ventiltasse (3 - 6) vorgesehene Bohrung (23, 24) des Verteilerstücks (2) eingefügt ist.

6. Brennstoffverteiler nach Anspruch 5,
**dadurch gekennzeichnet,**
**dass** für jede Ventiltasse (3 - 6) ein Dichtring (25, 26) vorgesehen ist, der an einer Außenseite (20) des Verteilerstücks (2) anliegt und den Hohldorn (21, 22) der jeweiligen Ventiltasse (3 - 6) umschließt, und dass auf Grund der Vorspannung des Spannteils (10) der Dichtring (25, 26) zwischen der Außenseite (16) des Verteilerstücks (2) und der jeweiligen Ventiltasse (3 - 6) mit einer Vorspannung beaufschlagt ist.

7. Brennstoffverteiler nach Anspruch 6,
**dadurch gekennzeichnet,**
**dass** an den Ventiltassen (3 - 6) ringförmige Aufnahmenuten (27, 28) vorgesehen sind, in die der jeweilige Dichtring (25, 26) zumindest teilweise eingesetzt ist.

8. Brennstoffverteiler nach einem der Ansprüche 5 bis 7,
**dadurch gekennzeichnet,**
**dass** die Ventiltassen (3 - 6) jeweils einen Kanal (29, 30) aufweisen, der sich von dem jeweiligen Hohldorn (21, 22) zu einer Ventilaufnahme (32) erstreckt und dass der Kanal (29, 30) zumindest näherungsweise um 90° abgewinkelt ist.

9. Brennstoffverteiler nach einem der Ansprüche 1 bis 8,
**dadurch gekennzeichnet,**
**dass** das Verteilerstück (2) als zumindest im Wesentlichen rohrförmiges Verteilerstück (2) ausgestaltet ist.

10. Brennstoffverteiler nach Anspruch 9,
**dadurch gekennzeichnet,**
**dass** ein Abschlussstopfen (40) vorgesehen ist, der das rohrförmige Verteilerstück (2) an einem Ende (42) verschließt, und dass das Spannteil (10) den Abschlussstopfen (40) gegen das rohrförmige Verteilerstück (2) mit einer Vorspannung beaufschlagt,
und/oder
**dass** ein Anschlussstück (41) vorgesehen ist, das an einem Ende (43) des rohrförmigen Verteilerstücks (2) angeordnet ist, und dass das Spannteil (10) das Anschlussstück (41) gegen das rohrförmige Verteilerstück (2) mit einer Vorspannung beaufschlagt.

## Claims

1. Fuel distributor (1), in particular for fuel injection systems of mixture-compression, auto-ignition internal combustion engines, having a distributor piece (2), having multiple valve cups (3 - 6) arranged on the distributor piece (2) and having a clamping part (10), wherein the clamping part (10) is supported on the distributor piece (2) and supports the valve cups (3 - 6), and wherein the clamping part (10) is preloaded and forces the valve cups (3 - 6) against the distributor piece (2) with the preload.

2. Fuel distributor according to Claim 1,
**characterized**
**in that** the distributor piece (2) is formed from at least one plastic, and/or in that the valve cups (3 - 6) are formed from at least one plastic and/or as injection-moulded parts.

3. Fuel distributor according to Claim 1 or 2,
**characterized**
**in that** the clamping part (10) is formed at least substantially as a clamping plate (10) and/or as a punched and bent part (10).

4. Fuel distributor according to Claim 3,
**characterized in that** the clamping part (10) is formed at least substantially from a non-alloyed steel plate (10).

5. Fuel distributor according to one of Claims 1 to 4,
**characterized**
**in that** the valve cups (3 - 6) each have a hollow pin (21, 22) which is at least partially inserted into a bore (23, 24), provided for the respective valve cup (3 - 6), of the distributor piece (2).

6. Fuel distributor according to Claim 5,
**characterized**
**in that**, for each valve cup (3 - 6), there is provided a sealing ring (25, 26) which bears against an outer side (20) of the distributor piece (2) and which surrounds the hollow pin (21, 22) of the respective valve cup (3 - 6), and in that, owing to the preload of the clamping part (10), the sealing ring (25, 26) is subjected to a preload between the outer side (16) of the distributor piece (2) and the respective valve cup (3 - 6).

7. Fuel distributor according to Claim 6,
**characterized**
**in that** annular receiving grooves (27, 28) are provided on the valve cups (3 - 6), into which receiving grooves the respective sealing ring (25, 26) is at least partially inserted.

8. Fuel distributor according to one of Claims 5 to 7,
**characterized**
**in that** the valve cups (3 - 6) each have a duct (29, 30) which extends from the respective hollow pin (21, 22) to a valve receptacle (32), and in that the duct (29, 30) is angled at least approximately by 90°.

9. Fuel distributor according to one of Claims 1 to 8,
**characterized**
**in that** the distributor piece (2) is designed as an at least substantially tubular distributor piece (2).

10. Fuel distributor according to Claim 9,
**characterized**
**in that** a closure plug (40) is provided which closes the tubular distributor piece (2) at one end (42), and in that the clamping part (10) forces the closure plug (40) against the tubular distributor piece (2) with a preload,
and/or
**in that** a connector piece (41) is provided which is arranged on one end (43) of the tubular distributor piece (2), and in that the clamping part (10) forces the connector piece (41) against the tubular distributor piece (2) with a preload.

## Revendications

1. Distributeur de carburant (1), en particulier pour des systèmes d'injection de carburant de moteurs à combustion interne à compression du mélange et à allumage commandé, comprenant une pièce distributrice (2), plusieurs coupelles de soupape (3-6) disposées sur la pièce distributrice (2) et une partie de serrage (10), la partie de serrage (10) s'appuyant sur la pièce distributrice (2) et sur les coupelles de soupape (3-6), et la partie de serrage (10) étant précontrainte et sollicitant les coupelles de soupape (3-6), par la précontrainte, contre la pièce distributrice (2).

2. Distributeur de carburant selon la revendication 1,
**caractérisé en ce que**
la pièce distributrice (2) est formée à partir d'au moins un plastique et/ou **en ce que** les coupelles de soupape (3-6) sont formées à partir d'au moins un plastique et/ou sous forme de partie moulée par injection.

3. Distributeur de carburant selon la revendication 1 ou 2,
**caractérisé en ce que**
la partie de serrage (10) est réalisée au moins essentiellement sous forme de tôle de serrage (10) et/ou sous forme de partie estampée pliée (10).

4. Distributeur de carburant selon la revendication 3,
**caractérisé en ce que**
la partie de serrage (10) est formée au moins essentiellement à partir d'une tôle en acier non allié (10).

5. Distributeur de carburant selon l'une quelconque des revendications 1 à 4,
**caractérisé en ce que**
les coupelles de soupape (3-6) présentent respectivement une broche creuse (21, 22) qui est insérée au moins partiellement dans un alésage (23, 24) de la pièce distributrice (2) prévu pour la coupelle de ressort respective (3-6).

6. Distributeur de carburant selon la revendication 5,
**caractérisé**
**en ce qu'**une bague d'étanchéité (25, 26) est prévue pour chaque coupelle de soupape (3-6), laquelle bague d'étanchéité s'applique contre un côté extérieur (20) de la pièce distributrice (2) et entoure la broche creuse (21, 22) de la coupelle de soupape respective (3-6), et en ce qu'en raison de la précontrainte de la partie de serrage (10), la bague d'étanchéité (25, 26) est sollicitée avec une précontrainte entre le côté extérieur (16) de la pièce distributrice (2) et la coupelle de soupape respective (3-6).

7. Distributeur de carburant selon la revendication 6,
**caractérisé en ce que**
des rainures de réception annulaires (27, 28) sont prévues sur les coupelles de soupape (3-6), dans lesquelles rainures de réception la bague d'étanchéité respective (25, 26) est au moins partiellement insérée.

8. Distributeur de carburant selon l'une quelconque des revendications 5 à 7,
**caractérisé en ce que**
les coupelles de soupape (3-6) comprennent respectivement un canal (29, 30) qui s'étend à partir de la broche creuse respective (21, 22) jusqu'à un logement de soupape (32), et **en ce que** le canal (29, 30) est coudé au moins approximativement de 90°.

9. Distributeur de carburant selon l'une quelconque des revendications 1 à 8,
**caractérisé en ce que**
la pièce distributrice (2) est configurée sous forme de pièce distributrice (2) au moins essentiellement tubulaire.

10. Distributeur de carburant selon la revendication 9,
**caractérisé**
**en ce qu'**un bouchon de fermeture (40) est prévu, lequel ferme la pièce distributrice tubulaire (2) à une extrémité (42), et en ce que la partie de serrage (10) sollicite le bouchon de fermeture (40) contre la pièce distributrice tubulaire (2) avec une précontrainte,
et/ou
**en ce qu'**une pièce de raccordement (41) est prévue, laquelle est disposée à une extrémité (43) de la pièce distributrice tubulaire (2), et en ce que la partie de serrage (10) sollicite la pièce de raccordement (41) contre la pièce distributrice tubulaire (2) avec une précontrainte.
